# EUROPÄISCHE PATENTSCHRIFT

(11) **EP 0 395 776 B1**
(45) Veröffentlichungstag und Bekanntmachung des Hinweises auf die Patenterteilung: **02.03.1994**
(21) Anmeldenummer: 89107955.0
(22) Anmeldetag: 02.05.1989
(51) Int. Cl.: H05B 41/29

(54) **Elektronisches Vorschaltgerät**
Electronic ballast
Ballast électrique

(43) Veröffentlichungstag der Anmeldung: 07.11.1990
(73) Patentinhaber: SIEMENS AKTIENGESELLSCHAFT, 80333 München (DE)
(72) Erfinder: Krummel, Peter, D-8221 St.-Georgen (DE)

(56) Entgegenhaltungen:
- EP-A- 0 205 287
- EP-A- 0 307 065
- WO-A-85/01400
- FR-A- 2 527 889
- US-A- 4 564 897

## Beschreibung

Die Erfindung bezieht sich auf ein elektronisches Vorschaltgerät für Leuchtstofflampen gemäß dem Oberbegriff des Patentanspruches 1.

Ein elektronisches Vorschaltgerät dieser Art ist beispielsweise aus DE-A1-33 19 739 bekannt. Der Sinus-Korrekturkondensator dient dabei der vorgeschriebenen Sinusform des im Betrieb vom Vorschaltgerät aus dem Netz aufgenommenen Stromes. Solange sich die Schaltfrequenz des Wechselrichters nicht ändert, nimmt das Vorschaltgerät eine konstante Energie aus dem Netz auf. Dies bedingt eine starke Abhängigkeit der wirksamen Betriebsspannungen von Änderungen der Netzspannung und/oder der vom Wechselrichter gespeisten Last. Diese Abhängigkeit erfordert geräteintern nicht nur eine Auslegung des die Versorgungs-Gleichspannung für den Wechselrichter stützenden Elektrolytkondensators für einen höheren Spannungwert, sondern macht auch besondere Maßnahmen zur Überwachung dieser Gleichspannung erforderlich. Erkennt die Überwachung eine zu hohe interne Gleichspannung, so schaltet sie entweder das ganze Vorschaltgerät ab oder legt die durch den Sinus-Korrekturkondensator bewirkte Sinus-Korrekturfunktion lahm. Mit beiden Maßnahmen sind gravierende Betriebsnachteile verbunden. In dem einen Falle erlischt die Leuchtstofflampe, im zweiten Falle ist die vorschriftsmäßige Stromaufnahme aus dem Netz nicht mehr gegeben, was zu unzulässigen Oberschwingungen und einer Leistungsfaktorverschlechterung führt.

Der Erfindung liegt die Aufgabe zugrunde, für ein elektronisches Vorschaltgerät der einleitend erwähnten Art eine weitere Lösung anzugeben, die mit Hilfe einfacher schaltungstechnischer Maßnahmen die geschilderten Betriebsnachteile bei Änderungen der Netzwechselspannung und/oder der Last des Lastkreises unterbindet.

Diese Aufgabe wird gemäß der Erfindung durch die im Kennzeichendes Patentanspruches 1 angegebenen Merkmale gelöst.

Zweckmäßige Ausgestaltungen des Gegenstandes nach dem Patentanspruch 1 sind in den weiteren Patentansprüchen 2 bis 6 angegeben.

Ein Ausführungsbeispiel der Erfindung wird im folgenden anhand der Zeichnung näher erläutert, dabei bedeuten die Figuren:
- Fig. 1: eine bekannte Ausführungsform eines von Sinus-Korrekturkondensatoren Gebrauch machenden elektronischen Vorschaltgerätes,
- Fig. 2: eine bevorzugte Ausführungsform des elektronischen Vorschaltgerätes nach der Erfindung,
- Fig. 3: ein Zeitdiagramm des Stroms durch die Ladedrossel der Gleichrichterschaltung des Vorschaltgerätes nach Fig. 2,
- Figuren 4 - 7: die Schaltung nach Fig. 2 mit hierin eingezeichneten Strömen bei den verschiedenen Schaltphasen des Wechselrichters.

Die Schaltung für das aus DE-A1-33 19 739 bekannte elektronische Vorschaltgerät nach Fig. 1 besteht aus einem Wechselrichter WR, dem die Netzwechselspannung un über eine Gleichrichterschaltung GS eingangsseitig zugeführt ist. Der Wechselrichter WR besteht aus einer Schalterbrückenanordnung, die in zwei Zweigen jeweils einen Schalter SH und SL und in zwei Zweigen einen Kondensator CH und CH' aufweist. Der Ausgang des Wechselrichters WR ist durch die gemeinsamen Verbindungspunkte einerseits der beiden Schalter SH, SL und andererseits der Kondensatoren CH, CH' gegeben und an den Lastkreis LA angeschaltet. Der Lastkreis LA besteht seinerseits aus der Reihenschaltung der Drossel L mit der Parallelschaltung aus dem Zündkondensator CZ und der Leuchtstoffröhre LL. Die Schalter SH und SL werden im Wechsel einer sie steuernden, nicht angegebenen Hochfrequenzschwingung auf- und zugesteuert. Auf diese Weise wird der Lastkreis im Rhythmus der Hochfrequenzschwingung mit einer rechteckigen Wechselspannung beaufschlagt, deren Amplitude durch die am Wechselrichtereingang anliegende Ladekondensatorspannung UE bestimmt ist.

Die Gleichrichterschaltung GS weist eingangsseitig einen Gleichrichter GL für eine Doppelweggleichrichtung auf, dessen Ausgangsanschlüsse jeweils über eine in Richtung des gleichgerichteten Wechselstroms gepolte Diode DK bzw. DK' mit dem Ladekondensator CEL verbunden sind, der die gleichgerichtete Netzwechselspannung stützt und zugleich den Ausgang der Gleichrichterschaltung GS darstellt. Damit der Wechselrichter WR im Betrieb einen Strom aus dem Netz entnimmt, der die geforderte Sinusform aufweist, ist jeweils zwischen den gemeinsamen Verbindungspunkten eines der ausgangsseitigen Anschlusse des Gleichrichters GL und einer Diode DK bzw. DK' einerseits und dem gemeinsamen Verbindungspunkt der Kondensatoren CH, CH', d.h. dem gemeinsamen Verbindungspunkt der kapazitiven Schalterzweige der Schalterbrückenanordnung des Wechselrichters WR andererseits je ein Sinus-Korrekturkondensator CS bzw. CS' vorgesehen. Weiterhin weist der Wechselrichter WR für den einwandfreien Schalterbetrieb noch erforderliche Freilaufdioden DFL und DFH auf, die den durch Leistungstransistoren verwirklichten Schaltern SL und SH parallel geschaltet sind.

Wie bereits darauf hingewiesen wurde, hat diese bekannte Schaltung die Eigenschaft, daß der Wechselrichter WR aus dem Netz eine konstante Energie aufnimmt, solange sich die Schaltfrequenz seiner Schalter SH und SL nicht ändert. Daraus resultiert eine starke Abhängigkeit der Schaltung von Netzspannungsänderungen und/oder Änderungen der Last des Lastkreises LA. Bei abnehmender Wechselspannung oder abnehmender Last des Lastkreises erhöht sich die Ladekondensatorspannung UE sehr rasch über einen zulässigen Grenzwert hinaus, was Schutzmaßnahmen bedingt, die die bereits geschilderten gravierenden Betriebsnachteile aufweisen.

Die bekannte Schaltung nach Fig. 1, die einen symmetrischen Aufbau zeigt, läßt sich, ohne daß ihre Funktion eine Änderung erfährt, dadurch vereinfachen, daß einerseits auf die Diode DK' und den Sinus-Korrekturkondensator CS' verzichtet wird. In gleicher Weise kann, da die beiden Kondensatoren CH und CH' in ihrer elektrischen Wirksamkeit einander parallel liegen, auf den Kondensator CH' bei gleichzeitiger Verdoppelung des Kapazitätswertes des Kondensators CH im folgenden elektrisch wirksamer Brückenkondensator C̅H̅ genannt, verzichtet werden.

Eine solche vereinfachte Wechselrichterschaltung zeigt die bevorzugte Ausführungsform eines elektronischen Vorschaltgerätes nach der Erfindung in Fig. 2. Die Schaltung des Wechselrichters WR ist, im Unterschied zum Wechselrichter WR nach Fig. 1, weiterhin durch die Reihenschaltung zweier Klammerdioden DBL und DBH ergänzt, die bei gegensinniger Polung zur Ladekondensatorspannung am Ladekondensator CEL, diesem parallel angeschaltet sind. Dabei ist ihr gemeinsamer Verbindungspunkt zugleich der dem Lastkreis LA und dem elektrisch wirksamen Brückenkondensator C̅H̅ gemeinsame ausgangsseitige Anschluß des Wechselrichters WR. Der elektrisch wirksame Brückenkondensator C̅H̅ stellt dabei den Halbbrückenkondensator der Schalterbrückenanordnung dar.

Durch die Klammerdioden DBH und DBL wird dafür gesorgt, daß bei auftretenden Netzspannungsschwankungen und/oder Änderungen der Last des Lastkreises LA einerseits das Bezugspotential GND und andererseits das Zwischenkreispotential UZW und damit die Ladekondensatorspannung US weitestgehend stabil gehalten werden. Ein Abschalten des kompletten Gerätes oder aber ein Lahmlegen der Sinus-Korrekturfunktion zum Schutz vor unzulässigen Überspannungen ist daher nicht mehr erforderlich.

Die bevorzugte Schaltung des elektronischen Vorschaltkreises nach Fig. 2 unterscheidet sich von der bekannten Schaltung nach Fig. 1 weiterhin dadurch, daß im Verbindungsweg zwischen dem einen ausgangsseitigen Anschluß des Gleichrichters GL und dem gemeinsamen Verbindungspunkt von Diode DK und Sinus-Korrekturkondensator CS eine Ladedrossel LK vorgesehen ist und daß darüberhinaus die Netzwechselspannung un der Gleichrichterschaltung GS über ein Oberwellenfilter FE zugeführt wird.

Zweckmäßig ist die Induktivität der Ladedrossel LK für einen Wert bemessen, bei dem die Ladedrossel LK-im Rhythmus der Hochfrequenzschwingung für die Steuerung der Schalter SH und SL - nur bei kleinen Werten des augenblicklichen Netzwechselstromes, also im Bereich seiner Nulldurchgänge, voll umgeladen wird. Ein entsprechendes Zeitdiagramm des Ladedrosselstromes ilk zeigt Fig. 3. Die Induktivität der Ladedrossel LK muß hierzu relativ groß gewählt werden. Bei kleiner Induktivität läßt sich zwar der Oberschwingungsanteil des Netzstromes verringern, jedoch wird dann ein größerer Aufwand im Bereich des Oberwellenfilters FE erforderlich, um die Forderungen an eine ausreichende Funkentstörung zu erfüllen. Bei der angegebenen Bemessung der Induktivität der Ladedrossel LK bleibt die hochfrequente Strommodulation noch in kleinen Grenzen, so daß der Aufwand für das Oberwellenfilter FE, wie in Fig. 2 angedeutet ist, sich auf eine zwei Wicklungen aufweisende Drossel und einen Kondensator beschränken läßt.

Der Vollständigkeit halber soll aber nicht unerwähnt bleiben, daß die Induktivität der Ladedrossel LK grundsätzlich in weiten Grenzen variiert werden kann, ohne daß hierdurch die Begrenzerwirkung der Klammerdioden DBH und DBL eine Beeinträchtigung erfährt.

Für eine optimale Begrenzerfunktion der Klammerdioden DBH und DBL ist es wesentlich, daß der elektrisch wirksame Brückenkondensator C̅H̅ einen Wert hat, bei dem seine Ladespannung dem hochfrequenten Lastkreisstrom weitgehend folgt. Weiterhin ist es zweckmäßig, die Kapazität des Sinus-Korrekturkondensators CS wesentlich größer als die Kapazität des elektrisch wirksamen Brückenkondensators C̅H̅ zu wählen. Das Kapazitätsverhältnis von Sinus-Korrekturkondensator CS zum elektrisch wirksamen Brückenkondensator C̅H̅ hat zweckmäßig einen Wert zwischen 1,5 und 4, vorzugsweise den Wert 2.

Zum besseren Verständnis der Wirkungsweise der Schaltung nach Fig. 2 ist diese Schaltung in den Fig. 4 bis 7 jeweils noch einmal dargestellt und zwar zusammen mit den wichtigsten während einer Netzspannungshalbwelle auftretenden Strömen, die in Abhängigkeit von unterschiedlichen Schalterstellungen der Schalter SL und SH innerhalb einer Periode der hochfrequenten, die Schalter steuernden Oszillatorschwingung auftreten. Eine solche Schaltperiode weist vier voneinander zu unterscheidende Schaltphasen auf. Die erste Schaltphase, bei der der Schalter SL geschlossen und der Schalter SH geöffnet ist, ist in Fig. 4 dargestellt. Die folgende, zweite Schaltphase zeigt Fig. 5, bei der beide Schalter SH und SL geöffnet sind. In der dritten Schaltphase ist der Schalter SL geöffnet und der Schalter SH geschlossen und in der vierten, in Fig. 7 dargestellten Schaltphase sind wiederum, entsprechend der zweiten Schaltphase nach Fig. 5, beide Schalter SH und SL geöffnet.

Die in den Fig. 4 - 7 beschriebenen Ströme gelten natürlich nur für einen bestimmten momentanen Wert der Netzwechselspannung un. Nur der Vollständigkeit halber sei erwähnt, daß im Nulldurchgang der Netzwechselspannung un weder über die Ladedrossel LK noch über den Sinus-Korrekturkondensator CS Strom fließt. Der Betriebsstrom für die Leuchtstoffröhre LL im Lastkreis wird ausschließlich dem Ladekondensator CEL und dem elektrisch wirksamen Brückenkondensator C̅H̅ entnommen.

In allen Figuren 4 bis 7 sind neben der Ladekondensatorspannung UE weitere Spannungen eingetragen und zwar sind die gleichgerichtete Netzwechselspannung UN am Ausgang des Gleichrichters, und die korrigierte gleichgerichtete Netzwechselspannung UK am gemeinsamen Verbindungspunkt der Ladedrossel LK und der Diode DK gegen das Bezugspotential GND angegeben. Weiterhin sind noch die Brückenkondensatorspannung UH am elektrisch wirksamen Brückenkondensator C̅H̅, die Sinus-Korrekturkondensatorspannung US am Sinus-Korrekturkondensator CS und die Wechselrichterspannung UW vom gemeinsamen Verbindungspunkt der Schalter SH und SL gegen das Bezugspotential GND angegeben.

Bei der in Fig. 4 dargestellten ersten Schaltphase sei angenommen, daß im Zeitpunkt des Schließens des Schalters SL das Zwischenkreispotential UZW gleich der Brückenkondensatorspannung UH ist, daß der Sinus-Korrekturkondensator CS ungeladen und der elektrisch wirksame Brückenkondensator C̅H̅, im folgenden kurz Halbbrückenkondensator C̅H̅ genannt, aufgeladen ist. Die Ladedrossel LK soll eine Ladung und die Drossel L des Lastkreises keine Ladung aufweisen.

Mit dem Schließen des Schalters SL wird nun der Halbbrückenkondensator C̅H̅ durch den Strom ih über den Lastkreis und den Schalter SL entladen. Zugleich wird der Sinus-Korrekturkondensator CS durch den Strom ik aufgeladen, der auch durch die Ladedrossel LK fließt und diese entlädt. Die Ladedrossel LK entlädt sich in den Sinus-Korrekturkondensator CS so lange, bis die korrigierte gleichgerichtete Netzwechselspannung UK kleiner wird als die gleichgerichtete Netzwechselspannung UN. Anschließend wird die Ladedrossel LK aufgeladen, bis der Halbbrückenkondensator C̅H̅ voll entladen ist. Nunmehr setzt der Strom ib1 durch die Klammerdiode DBL ein, dessen Stromkreis sich ebenfalls über den Schalter SL schließt. Dieser Strom sorgt dafür, daß sich der Halbbrückenkondensator C̅H̅ nicht in Gegenrichtung aufladen kann. Zugleich wird der Sinus-Korrekturkondensator CS über die Ladedrossel LK weiter aufgeladen, bis die korrigierte gleichgerichtete Netzwechselspannung UK größer wird als die gleichgerichtete Netzwechselspannung UN.

Wenn sich nunmehr, wie das die zweite Schaltphase nach Fig. 5 zeigt, der Schalter SL öffnet, entlädt sich die in der ersten Schaltphase aufgeladene Drossel L des Lastkreises einerseits über den die Klammerdiode DBL durchfließenden Klammerdiodenstrom ib1 und andererseits über den durch den Sinus-Korrekturkondensator CS fließenden Strom ik, der hierbei seinen Weg über die Freilaufdiode DFH nimmt und auch die Ladedrossel LK durchfließt, die sich nunmehr entlädt. Der den Lastkreis durchfließende Summenstrom aus dem Klammerdiodenstrom ib1 und dem Sinus-Korrekturkondensatorstrom ik geht dabei gegen den Wert Null.

Sobald nunmehr entsprechend der dritten Schaltphase nach Fig. 6 der Schalter SH schließt, werden der Halbbrückenkondensator C̅H̅ und die Drossel L durch den Brückenkondensatorstrom ih2 und den Sinus-Korrekturkondensatorstrom ik2 aufgeladen. Durch den Sinus-Korrekturkondensatorstrom ik2 wird der Sinus-Korrekturkondensator CS ebenfalls aufgeladen.

Sobald der Halbbrückenkondensator C̅H̅ soweit aufgeladen ist, daß die Summe aus der Sinus-Korrekturkondensatorspannung US und der Brückenkondensatorspannung UH größer als die Ladekondensatorspannung UE wird, beginnt ein dritter Strom, nämlich der Brückenkondensatorstrom ih1 zu fließen.

Zugleich hört der Sinus-Korrekturkondensatorstrom ik2 auf zu fließen und beendet damit die Aufladung des Sinus-Korrekturkondensators CS.

Die Diode DK, die durchlässig wird, sobald $\text{UK + UH > UE}$ werden, bewirkt das Fließen des Sinus-Korrekturkondensatorstromes ik1. Der Sinus-Korrekturkondensatorstrom ik1 und der Brückenkondensatorstrom ih2 schließen sich über den Lastkreis und bewirken eine weitere Aufladung der Drossel L. Der Sinus-Korrekturkondensator C3 wird durch den nunmehr fließenden Sinus-Korrekturkondensatorstrom ik1 entladen. Zugleich wird auch die Ladedrossel LK teilweise entladen.

Der Brückenkondensatorstrom ih2 lädt den Brückenkondensator C̅H̅ weiter auf. Sobald die Brückenkondensatorspannung UH größer als die Ladekondensatorspannung UE wird, beginnt der Klammerdiodenstrom ibh zu fließen. Auf diese Weise wird eine Umladung des Sinus-Korrekturkondensators CS in entgegengesetzter Richtung unterbunden, d.h. seine Ladung nimmt den Wert Null an.

Öffnet nun der Schalter SH wiederum entsprechend der vierten Schaltphase nach Fig. 7, dann entlädt sich die Drossel L des Lastkreises über den weiterhin fließenden Klammerdiodenstrom ibh. Die Ladedrossel LK entlädt sich dabei teilweise über den Ladedrosselstrom ilk, dessen Stromkreis sich über den Ladekondensator CEL schließt.

Ein neuer Zyklus beginnt nun mit dem erneuten Schließen des Schalters SL entsprechend der ersten Schaltphase nach Fig. 4, die bereits erläutert wurde.

## Patentansprüche

1. Elektronisches Vorschaltgerät für Leuchtstofflampen mit einer aus einer Netzwechselspannung (un) gespeisten Gleichrichterschaltung (GS), die eine Gleichrichterbrücke (GL), eine an deren Pluspol angeschlossene Ladedrossel (LK) und in Reihe dazu eine für den gleichgerichteten Netzwechselstrom in Durchlaßrichtung gepolte Koppeldiode (DK) sowie einen ihren beiden Ausgängen parallel liegenden Ladekondensator (CEL) aufweist,
mit einem hochfrequenten Wechselrichter (WR) in Halbbrückenanordnung, bei dem zwei jeweils zwischen einem der Ausgänge der Gleichrichterschaltung (GS) und einem ersten Wechselrichterausgang angeordnete, alternativ ansteuerbare Schalter (SH, SL) vorgesehen sind und mit wenigstens einem Lastkreis (LA), bestehend aus einer Leuchtstofflampe (LL) mit parallel geschaltetem Zündkondensator (CZ) und einer in Serie zur Leuchtstofflampe liegenden Lampendrossel (L), wobei die Lampendrossel an den ersten und der freie Lampenanschluß an den zweiten Wechselrichterausgang gelegt ist, dadurch gekennzeichnet, daß bei dem Wechselrichter (WR) weiterhin zwei in Serie geschaltete Klammerdioden (DBH, DBL) zwischen den Ausgängen der Gleichrichterschaltung (GS), gegensinnig zur gleichgerichteten Netzwechselspannung gepolt, angeschaltet sind, deren gemeinsamer Verbindungspunkt einen zweiten Wechselrichterausgang bildet, und daß bei dem Wechselrichter (WR) ferner zwischen dem auf Massepotential liegenden Ausgang der Gleichrichterschaltung (GS) und dem zweiten Wechselrichterausgang ein Halbbrückenkondensator (C̅H̅) angeordnet ist und daß bei dem Wechselrichter (WR) schließlich ein Sinuskorrekturkondensator (CS) vorgesehen ist, der einerseits an den Verbindungspunkt von Ladedrossel und Koppeldiode der Gleichrichterschaltung und andererseits an den zweiten Wechselrichterausgang angeschlossen ist.

2. Elektronisches Vorschaltgerät nach Anspruch 1,
**dadurch gekennzeichnet,**
daß die Ladedrossel (LK) so groß gewählt ist, daß sie sich im Rhythmus der hochfrequenten Schaltfrequenz des Wechselrichters (WR) nur im Bereich der Nulldurchgänge des Netzwechselstromes voll umlädt.

3. Elektronisches Vorschaltgerät nach einem der vorhergehenden Ansprüche,
**dadurch gekennzeichnet,**
daß der Gleichrichterschaltung (GS) ein Oberwellenfilter (FE) vorgeschaltet ist.

4. Elektronisches Vorschaltgerät nach einem der vorhergehenden Ansprüche,
**dadurch gekennzeichnet,**
daß die Größe des Brückenkondensators (C̅H̅) des Wechselrichters (WR) einen Wert hat, bei dem seine Ladespannung dem hochfrequenten Lastkreisstrom weitgehend folgt.

5. Elektronisches Vorschaltgerät nach Anspruch 4,
**dadurch gekennzeichnet,**
daß die Kapazität des Brückenkondensators (C̅H̅) des Wechselrichters (WR) wesentlich kleiner als die Kapazität des Sinus-Korrekturkondensators (CS) ist.

6. Elektronisches Vorschaltgerät nach Anspruch 5,
**dadurch gekennzeichnet,**
daß daß das Kapazitätsverhältnis von Sinus-Korrekturkondensator (CS) zu Brückenkondensator (C̅H̅) einen Wert zwischen 1,5 und 4, vorzugsweise den Wert 2 hat.

## Claims

1. Electronic ballast for fluorescent lamps, having a rectifying circuit (GS) which is fed from an AC supply voltage (un) and has a rectifying bridge (GL), a charging inductor (LK) connected to the positive terminal of said rectifying bridge, and, in series with said inductor, a coupling diode (DK) polarized in the forward direction for the rectified AC supply, as well as a charging capacitor (CEL) in parallel with both their outlets, having a radio-frequency invertor (WR) in a half-bridge arrangement, in which invertor two alternatively controllable switches (SH, SL) are provided arranged between one of the outputs of the rectifying circuit (GS) and a first invertor output, and having at least one load circuit (LA) comprising a fluorescent lamp (LL) with a firing capacitor (CZ) connected in parallel and a lamp inductor (L) connected in series with the fluorescent lamp, the lamp inductor being connected to the first invertor output and the free lamp terminal being connected to the second invertor output, characterized in that in the invertor (WR) two series-connected clamping diodes (DBH, DBL) whose common tie point forms a second invertor output are, in addition, connected between the outputs of the rectifier circuit (GS) in a manner inversely polarized relative to the rectified AC supply voltage, and in that in the invertor (WR) a half-bridge capacitor (CH) is, moreover, arranged between the output of the rectifier circuit (GS), which output is at frame potential, and the second invertor output, and in that, finally, there is provided in the invertor (WR) a sine correction capacitor (CS) which is connected, on the one hand, to the tie point of the charging inductor and coupling diode of the rectifier circuit and, on the other hand, to the second invertor output.

2. Electronic ballast according to Claim 1, characterized in that the charging inductor (LK) is selected so large that it completely reverses its charge in the rhythm of the radio-frequency switching rate of the invertor (WR) only in the region of the zero crossings of the AC supply.

3. Electronic ballast according to one of the preceding claims, characterized in that a harmonic filter (FE) is connected upstream of the rectifier circuit (GS).

4. Electronic ballast according to one of the preceding claims, characterized in that the magnitude of the bridge capacitor (CH) of the invertor (WR) has a value at which its charging voltage largely follows the radio-frequency load circuit current.

5. Electronic ballast according to Claim 4, characterized in that the capacitance of the bridge capacitor (CH) of the invertor (WR) is substantially smaller than the capacitance of the sine correction capacitor (CS).

6. Electronic ballast according to Claim 5, characterized in that the capacitance ratio of the sine correction capacitor (CS) to the bridge capacitor (CH) has a value of between 1.5 and 4, preferably the value of 2.

## Revendications

1. Ballast électronique pour lampes fluorescentes, comportant
un circuit redresseur (GS) alimenté par une tension alternative (un) du secteur et qui possède un pont redresseur (GL), une bobine de charge (LK) raccordée au pôle positif du pont, et une diode de couplage (DK) branchée en série avec la bobine de charge et polarisée dans le sens passant pour le courant alternatif redressé du secteur, ainsi qu'un condensateur de charge (CEL) branché en parallèle avec les deux sorties du circuit redresseur,
un onduleur à haute fréquence (WR) réalisé selon un montage en demi-pont, dans lequel sont prévus deux interrupteurs (SH, SL), qui peuvent être commandés alternativement et sont disposés respectivement entre l'une des sorties du circuit redresseur (GS) et une première sortie de l'onduleur, et
au moins un circuit de charge (L1) constitué par une lampe fluorescente (LL) en parallèle avec laquelle est branché un condensateur d'amorçage (CZ), et une self de lampe (L) branchée en série avec la lampe fluorescente, la self de la lampe étant raccordée à la première borne de l'onduleur et de la borne libre de la lampe étant raccordée à la seconde sortie de l'onduleur,
caractérisé par le fait que
dans l'onduleur (WR), deux diodes de blocage (DBH, DBL) branchées en série sont en outre connectées entre les sorties du circuit redresseur (GS), avec une polarisation en sens opposé de la tension alternative redressée du secteur, le point de jonction commun de ces diodes formant une seconde sortie de l'onduleur, et que dans l'onduleur (WR), un condensateur (C̅H̅) du demi-pont est en outre branché entre la sortie, qui est raccordée au potentiel de masse, du circuit redresseur (GS) et la seconde sortie de l'onduleur, et qu'enfin, dans l'onduleur (WR), il est prévu un condensateur (CS) de correction d'onde sinusoïdale, qui est connecté d'une part au point de jonction de la bobine de charge et de la diode de couplage du circuit redresseur et d'autre part à la seconde sortie de l'onduleur.

2. Ballast électronique suivant la revendication 1, caractérisé par le fait que la bobine de charge (LK) est chosie suffisamment grande pour se charger complètement au rythme de la haute fréquence de coupure de l'onduleur (WR), uniquement au voisinage des points d'annulation du courant alternatif du secteur.

3. Ballast électronique suivant l'une des revendications précédentes, caractérisé par le fait qu'un filtre d'harmoniques (FE) est branché en amont du circuit redresseur (GS).

4. Ballast électronique suivant l'une des revendications précédentes, caractérisé par le fait que la taille du condensateur en pont (C̅H̅) de l'onduleur (WR) possède une valeur, pour laquelle sa tension de charge suit dans une large mesure le courant à haute fréquence du circuit de charge.

5. Ballast électronique suivant la revendication 4, caractérisé par le fait que la capacité du condensateur en pont (C̅H̅) de l'onduleur (WR) est nettement inférieure à la capacité du condensateur (CS) de correction de l'onde sinusoïdale.

6. Ballast électronique suivant la revendication 5, caractérisé par le fait que le rapport de la capacité du condensateur (CS) de correction de l'onde sinusoïdale à la capacité du condensateur en pont (C̅H̅) possède une valeur comprise entre 1,5 et 4, de préférence la valeur 2.
